# EUROPÄISCHE PATENTSCHRIFT

(11) **EP 2 269 268 B1**
(45) Veröffentlichungstag und Bekanntmachung des Hinweises auf die Patenterteilung: **17.10.2012**
(21) Anmeldenummer: 09735015.1
(22) Anmeldetag: 17.04.2009
(51) Int. Cl.: H01R 11/28

(54) **HOCHSTROMKONTAKT UND ELEKTRISCHE BAUGRUPPE MIT EINEM HOCHSTROMKONTAKT**
HIGH-CURRENT CONTACT AND ELECTRIC COMPONENT WITH A HIGH-CURRENT CONTACT
CONTACT POUR COURANT FORT, ET COMPOSANT ÉLECTRIQUE PRÉSENTANT UN CONTACT POUR COURANT FORT

(30) Priorität: 23.04.2008 DE 202008005620 U
(43) Veröffentlichungstag der Anmeldung: 05.01.2011
(73) Patentinhaber: Sekels Gmbh, 61239 Ober-Mörlen (DE)
(72) Erfinder: SEKELS, Dietrich, Erich, 35519 Rockenberg (DE); BECKER, Stefan, 61194 Niddatal (DE)
(74) Vertreter: Körner, Volkmar Horst
(86) Internationale Anmeldenummer: PCT/DE2009/000526
(87) Internationale Veröffentlichungsnummer: WO 2009/129785

(56) Entgegenhaltungen:
- FR-A- 2 888 679
- US-A- 5 171 169
- US-A- 5 599 210
- US-A1- 2007 015 052
- US-B1- 6 309 260
- US-B1- 6 364 720

## Beschreibung

Die Erfindung betrifft einen system mit einem Anschluss einer elektrischen Leitung mit mehreren einzelnen elektrischen Leitern an einem Kontaktelement und mit einer Lötverbindung oder Schweißverbindung der elektrischen Leiter an dem Kontaktelement. Weiterhin betrifft die Erfindung eine elektrische Baugruppe mit einem solchen Hochstromkontakt und mit einem Gehäuse.

Die DE 28 12 089 B1 offenbart ein Anschlussblech mit einem Teil zum Anschluss mindestens eines Leiters und mit Lötkämmen, an denen Lötstützpunkte angeordnet sind. Die Schraubklemmen der Leiter sind übereinander gelegt und mit dem einen Teil des Anschlussblechs verschraubt. Damit dann das über die Leiter dem Anschlussblech zugeführte Potential auf die einzelnen Lötstützpunkte verteilt werden.

Die FR 2 471 681 offenbart ein metallisches Kontaktelement mit mehreren Anschlüssen für verschiedene Leitungen.

Weiterhin ist aus der FR 2 888 679 A ein Hochstromkontakt bekannt. Bei diesem Hochstromkontakt werden die elektrischen Leiter flach auf das Kontaktelement aufgebracht und mit diesem elektrisch leitend verbunden. Die elektrisch leitende Verbindung ist anschließend von den elektrischen Leitern verdeckt.

Weiterhin ist aus der US 2007/0015052 A1 ein Kontaktelement mit zwei Stutzen bekannt geworden. Die Stutzen haben unterschiedliche Durchmesser für unterschiedlich starke Leiter.

Bei einem aus der Praxis bekannten Hochstromkontakt hat das Kontaktelement einen topfförmigen Abschnitt, an dem sich eine Schraubfahne anschließt. Die Schraubfahne dient zur Verschraubung mit einer weiterführenden elektrischen Leitung. In den topfförmigen Abschnitt wird zur Montage ein Bündel der elektrischen Leiter eingeführt. Der topfförmige Abschnitt wird mit Lot ausgefüllt und damit die Lötverbindung zwischen den elektrischen Leitern und dem Kontaktelement erzeugt.

Nachteilig bei den bekannten Hochstromkontakten ist, dass die Lötverbindung beispielsweise nicht auf eingeschlossene Luftblasen überprüfbar ist. Solche eingeschlossenen Luftblasen führen jedoch zu einer Beeinträchtigung der Lötverbindung, was sich im ungünstigsten Fall erst nach einiger Zeit des Betriebes des Hochstromkontaktes mit hohen Stromstärken zeigt. Die Stabilität des bekannten Hochstromkontaktes bei mechanischen Belastungen ist ebenfalls gering, da das Lot große Spalte zwischen dem Bündel der elektrischen Leiter und dem topfförmigen Abschnitt ausfüllen muss. Die großen Spalte erfordern zudem eine hohe Temperatur des Lotes. Weiterhin führt das Ausfüllen des topfförmigen Abschnitts mit Lot zu einem sehr hohen Verbrauch an dem Lot.

Bei einer Schweißverbindung von mehreren Leitern einer elektrischen Leitung besteht ebenfalls das Problem, dass nur ein Teil der Leiter mit dem Kontaktelement verbunden ist.

Der Erfindung liegt das Problem zugrunde, einen system der eingangs genannten Art so weiterzubilden, dass er eine zuverlässige elektrische Verbindung der elektrischen Leiter mit dem Kontaktelement ermöglicht und dass die Lötverbindung oder die Schweißverbindung überprüfbar ist. Weiterhin liegt der Erfindung das Problem zugrunde, eine elektrische Baugruppe mit einem solchen Hochstromkontakt zu schaffen, welche besonders einfach aufgebaut ist.

Dieses Problem wird erfindungsgemäß dadurch gelöst, dass das Kontaktelement mehrere Ausnehmungen aufweist und dass die einzelnen elektrischen Leiter der einen elektrischen Leitung auf die Ausnehmungen verteilt sind.

Durch diese Gestaltung wird eine Bündelung aller elektrischen Leiter der elektrischen Leitung vermieden. Die elektrischen Leiter werden vielmehr auf mehrere Ausnehmungen aufgeteilt und in den Ausnehmungen verlötet. Damit wird die Gefahr einer großen Luftblase in der Verbindung zwischen dem Kontaktelement und den elektrischen Leitern vermieden. Durch die Anordnung von mehreren Ausnehmungen für die elektrischen Leiter hat das Kontaktelement im Vergleich zu einer einzigen Ausnehmung eine besonders große, den elektrischen Leitern gegenüberstehende Oberfläche. Damit führen selbst kleinere Luftblasen in den Lötverbindungen nicht zur Beeinträchtigung der Lötverbindung. Die Lötverbindung teilt sich in mehrere kleinere Lötstellen an den Ausnehmungen auf und kann daher einfach optisch überprüft werden. Bei einer Schweißverbindung führt die Aufteilung der Leiter auf den Ausnehmungen zu einer Verringerung der Gefahr, dass einige Leiter nicht mit dem Kontaktelement verbunden sind. Auch ist hierdurch die Schweißverbindung einfach überprüfbar. Ein weiterer wesentlicher Vorteil der Erfindung besteht darin, dass die Verteilung der einzelnen elektrischen Leiter auf die Ausnehmungen zu einer besonders geringen Bauhöhe des Kontaktelementes führt. Der erfindungsgemäße Hochstromkontakt lässt sich hierdurch auch besonders kompakt gestalten.

Der erfindungsgemäße system weist eine besonders hohe mechanische Stabilität auf, wenn jeder der einzelnen elektrischen Leiter in einer eigenen Ausnehmung verlötet oder verschweißt ist. Hierdurch werden Hohlräume an dem Kontaktelement vermieden, die von Lot ausgefüllt werden müssen. Bei der Lötverbindung lässt sich der Verbrauch an Lot besonders gering halten, da das Lot erfindungsgemäß ausschließlich einzelne Lötspalte zwischen den Leitern und den Ausnehmungen ausfüllen muss.

Die Lötverbindung oder die Schweißverbindung lässt sich gemäß einer anderen vorteilhaften Weiterbildung der Erfindung einfach optisch überprüfen, wenn die Ausnehmungen und die elektrischen Leiter das Kontaktelement durchdringen. Durch diese Gestaltung lässt sich flüssiges Lot bei der Verlötung an einer Seite des Kontaktelementes zuführen und beobachten, wenn das Lot an dem anderen Ende des Kontaktelementes austritt. Die Beobachtung des Austretens des Lotes ist ein deutlicher Hinweis dafür, dass die Lötverbindung durchgängig ist. Die Schweißverbindung kann an einer Seite des Kontaktelementes erfolgen.

Eine Verbindung des erfindungsgemäßen systemes mit einer weiteren elektrischen Leitung gestaltet sich besonders einfach, wenn das Kontaktelement eine Schraubseite mit einem Gewinde und eine Kontaktseite mit den Ausnehmungen zur Aufnahme der einzelnen elektrischen Leiter hat und wenn die Kontaktseite eine geringere Höhe aufweist als die Schraubseite. Vorzugsweise sind das Gewinde und die Ausnehmungen zur Aufnahme der einzelnen elektrischen Leiter parallel zueinander angeordnet.

Nachbearbeitungen zur Entfernung der überstehenden Enden der elektrischen Leiter lassen sich gemäß einer anderen vorteilhaften Weiterbildung der Erfindung einfach vermeiden, wenn das Kontaktelement auf einer Seite eben und auf der anderen Seite zur Erzeugung der unterschiedlichen Höhen der Schraubseite und der Kontaktseite stufig gestaltet ist und wenn die freien Enden der elektrischen Leiter an der stufigen Seite überstehen. Hierdurch wird zudem eine Einengung des Bereiches an dem Gewinde durch die durch das Kontaktelement hindurch geführten elektrischen Leiter vermieden.

Das Kontaktelement lässt sich gemäß einer anderen vorteilhaften Weiterbildung der Erfindung einfach auf vorgesehene Bauräume anpassen, wenn die Ausnehmungen in einer oder mehreren Reihen angeordnet sind.

Eine Korrosion der elektrischen Leiter und des Kontaktelementes lässt sich gemäß einer anderen vorteilhaften Weiterbildung der Erfindung zuverlässig vermeiden, wenn die stufige Seite der Kontaktseite mit einer aushärtenden Masse bedeckt ist. Als aushärtende Masse eignet sich vorzugsweise ein Harz.

Das zweitgenannte Problem, nämlich die Schaffung einer elektrische Baugruppe mit einem vorgenannten system , welche besonders einfach aufgebaut ist, wird erfindungsgemäß dadurch gelöst, dass die stufige Seite des Kontaktelementes der Außenseite des Gehäuses zugewandt ist und wenn das Kontaktelement mit der Schraubseite aus dem Gehäuse herausragt und wenn die mit einer Lötverbindung oder einer Schweißverbindung verbundenen elektrischen Leiter vollständig innerhalb des Gehäuses angeordnet sind. Durch diese Seite wird vermieden, dass bei einer Verschraubung des Hochstromkontakts die Enden der innerhalb des Gehäuses angeordneten elektrischen Leiter bei der Verschraubung des Kontaktelementes mit einer weiterführenden Leitung stören.

Die Erfindung lässt zahlreiche Ausführungsformen zu. Zur weiteren Verdeutlichung ihres Grundprinzips ist eine davon in der Zeichnung dargestellt und wird nachfolgend beschrieben. Diese zeigt in
- Fig. 1: einen Teilbereich einer elektrischen Baugruppe mit einem erfindungsgemäßen system ,
- Fig. 2: eine Draufsicht auf den erfindungsgemäßen system aus Figur 1,
- Fig. 3: eine Schnittdarstellung durch den system aus Figur 2 entlang der Linie III - III,
- Fig. 4: eine weitere Ausführungsform des erfindungsgemäßen systems
- Fig. 5: eine Schnittdarstellung durch den system aus Figur 4 entlang der Linie V - V.

Figur 1 zeigt einen Teilbereich einer elektrischen Baugruppe 1, beispielsweise eines Elektromotors. Die Baugruppe 1 weist ein Gehäuse 2 und einen system 3 auf. An dem Hochstromkontakt 3 ist eine von der Baugruppe 1 weg führende elektrische Leitung 4 angeschlossen. Der Hochstromkontakt 3 weist ein Kontaktelement 5 und mehrere, an dem Kontaktelement 5 angeschlossene einzelne elektrische Leiter 6 einer gemeinsamen, innerhalb der Baugruppe 1 geführten elektrischen Leitung 7 auf. Das Kontaktelement 5 weist eine Schraubseite 8 zur Verschraubung 9 mit der von der Baugruppe 1 weg führenden, weiterführenden elektrischen Leitung 4 und eine Kontaktseite 10 zur Kontaktierung mit den einzelnen elektrischen Leitern 6 auf. Die der Außenseite des Gehäuses 2 zugewandte Seite des Kontaktelementes 5 ist stufig gestaltet, so dass das Kontaktelement 5 auf der Schraubseite 8 höher ist als auf der Kontaktseite 10. Der Hochstromkontakt 3 ragt ausschließlich mit der Schraubseite 8 des Kontaktelementes 5 aus dem Gehäuse 2 heraus. Das Kontaktelement 5 kann beispielsweise aus vernickeltem Kupfer gefertigt sein. Die Kontaktseite 10 ist mit einer aushärtbaren und elektrisch nicht leitenden Masse 11, beispielsweise Harz abgedeckt.

Figur 2 zeigt vergrößert den system 3 aus Figur 1 in einer Draufsicht. Hierbei ist zu erkennen, dass die Schraubseite 8 ein Gewinde 12 für die Verschraubung 9 mit der in Figur 1 dargestellten, von der Baugruppe weg führenden elektrischen Leitung 4 hat. Die Kontaktseite 10 weist eine der Anzahl der elektrischen Leiter 6 entsprechende Anzahl an durchgehenden Ausnehmungen 13 auf. Die elektrischen Leiter 6 sind einzeln in den Ausnehmungen 13 jeweils mit einer Lötverbindung 14 elektrisch leitend befestigt.

Figur 3 zeigt den system 3 aus Figur 2 in einer Schnittdarstellung entlang der Linie III - III. Das Gewinde 12 ist in einer Sacklochbohrung angeordnet. Die freien Enden der elektrischen Leiter 6 durchdringen das Kontaktelement 5 an der Kontaktseite 10. Weiterhin sind die Ausnehmungen 13 zur Aufnahme der elektrischen Leiter 6 parallel zu dem Gewinde 12 ausgerichtet.

Figur 4 zeigt eine weitere Ausführungsform des system 3, bei dem ein Kontaktelement 21 und mehrere Ausnehmungen 15 auf einer Kontaktseite 16 in Form eines Kreisbogens angeordnet sind. Eine Schraubseite 17 ist wie bei dem Hochstromkontakt 3 aus den Figuren 2 und 3 aufgebaut und hat ein Gewinde 18. Figur 5 zeigt den Hochstromkontakt 3 aus Figur 4 in einer Schnittdarstellung entlang der Linie V - V. Hierbei ist zu erkennen, dass wie bei der Ausführungsform nach den Figuren 2 und 3 jeweils ein elektrischer Leiter 19 in einer der Ausnehmungen 15 mittels einer Lötverbindung 20 befestigt ist.

Bei einer nicht dargestellten Schweißverbindung werden die Leiter in den Ausnehmungen durch Elektroschweißen oder Reibschweißen elektrisch leitend befestigt.

## Patentansprüche

1. System bestehend aus einem Hochstromkontakt mit einem Anschluss einer einzigen elektrischen Leitung mit mehreren einzelnen elektrischen Leitern an einem Kontaktelement und mit einer Lötverbindung oder Schweißverbindung der elektrischen Leiter an dem Kontaktelement, **dadurch gekennzeichnet, dass** das Kontaktelement (5, 21) mehrere Ausnehmungen (13, 15) aufweist und dass die einzelnen elektrischen Leiter (6, 19) der einen elektrischen Leitung (7) auf die Ausnehmungen (13, 15) verteilt sind.

2. System nach Anspruch 1, **dadurch gekennzeichnet, dass** jeder der einzelnen elektrischen Leiter (6, 19) in einer eigenen Ausnehmung (13, 15) verlötet oder verschweißt ist.

3. System nach Anspruch 1 oder 2, **dadurch gekennzeichnet, dass** die Ausnehmungen (13, 15) und die elektrischen Leiter (6, 19) das Kontaktelement (5, 21) durchdringen.

4. System nach einem der vorhergehenden Ansprüche, **dadurch gekennzeichnet, dass** das Kontaktelement (5, 21) eine Schraubseite (8, 17) mit einem Gewinde (12, 18) und eine Kontaktseite (10, 16) mit den Ausnehmungen (13, 15) zur Aufnahme der einzelnen elektrischen Leiter (6, 19) hat und dass die Kontaktseite (10, 16) eine geringere Höhe aufweist als die Schraubseite (8, 17).

5. System nach Anspruch 4, **dadurch gekennzeichnet, dass** das Kontaktelement (5, 21) auf einer Seite eben und auf der anderen Seite zur Erzeugung der unterschiedlichen Höhen der Schraubseite (8, 17) und der Kontaktseite (10, 16) stufig gestaltet ist und dass die freien Enden der elektrischen Leiter (6, 19) an der stufigen Seite überstehen.

6. System nach einem der vorhergehenden Ansprüche, **dadurch gekennzeichnet, dass** die Ausnehmungen (13, 15) in einer oder mehreren Reihen angeordnet sind.

7. System nach Anspruch 5, **dadurch gekennzeichnet, dass** die stufige Seite der Kontaktseite (10, 16) mit einer aushärtenden Masse (11) bedeckt ist.

8. Elektrische Baugruppe mit einem *system nach einem der vorhergehenden Ansprüche, und mit einem Gehäuse, **dadurch gekennzeichnet, dass** die stufige Seite des Kontaktelementes (5) der Außenseite des Gehäuses (2) zugewandt ist und dass das Kontaktelement (5) mit der Schraubseite (8) aus dem Gehäuse (2) herausragt und dass die mit einer Lötverbindung (14) oder einer Schweißverbindung an dem Kontaktelement (5) verbundenen elektrischen Leiter (6) vollständig innerhalb des Gehäuses (2) angeordnet sind.

## Claims

1. A system comprising a high-current contact having a connection for a single electrical line having a plurality of individual electrical conductors on a contact element, and having a solder connection or weld connection of the electrical conductors to the contact element, **characterised in that** the contact element (5, 21) has a plurality of cutouts (13, 15), and **in that** the individual electrical conductors (6, 19) of the one electrical line (7) are distributed over the cutouts (13, 15).

2. A system according to Claim 1, **characterised in that** each of the individual electrical conductors (6, 19) is soldered or welded in its own cutout (13, 15).

3. A system according to Claim 1 or 2, **characterised in that** the cutouts (13, 15) and the electrical conductors (6, 19) pass through the contact element (5, 21).

4. A system according to one of the preceding claims, **characterised in that** the contact element (5, 21) has a screwing side (8, 17), having a thread (12, 18), and a contact side (10, 16), having the cutouts (13, 15) for receiving the individual electrical conductors (6, 19), and **in that** the contact side (10, 16) has less height than the screwing side (8, 17).

5. A system according to Claim 4, **characterised in that** the contact element (5, 21) is planar on one side and, for creating the difference in heights between the screwing side (8, 17) and the contact side (10, 16), is made stepped on the other side, and **in that** the free ends of the electrical conductors (6, 19) project on the stepped side.

6. A system according to one of the preceding claims, **characterised in that** the cutouts (13, 15) are arranged in one or more rows.

7. A system according to Claim 5, **characterised in that** the stepped side of the contact side (10, 16) is covered by a curing composition (11).

8. An electrical unit which has a system according to one of the preceding claims, and which has a housing, **characterised in that** the stepped side of the contact element (5) faces the outside of the housing (2), and **in that** the screwing side (8) of the contact element (5) projects out of the housing (2), and **in that** the electrical conductors (6) that are connected to the contact element (5) by means of a solder connection (14) or a weld connection are arranged completely inside the housing (2).

## Revendications

1. Système constitué d'un contact pour courant élevé, présentant le raccordement à un élément de contact, d'un seul câble électrique comprenant plusieurs brins conducteurs électriques individuels, et présentant une liaison de brasage ou une liaison de soudage des brins conducteurs électriques avec l'élément de contact, **caractérisé en ce que** l'élément de contact (5, 21) présente plusieurs évidements (13, 15), et **en ce que** les brins conducteurs électriques individuels (6, 19) dudit un câble électrique (7) sont répartis dans les évidements (13, 15).

2. Système selon la revendication 1, **caractérisé en ce que** chacun des brins conducteurs électriques individuels (6, 19) est brasé ou soudé dans un évidement (13, 15), qui lui est propre.

3. Système selon la revendication 1 ou la revendication 2, **caractérisé en ce que** les évidements (13, 15) et les brins conducteurs électriques (6, 19) traversent l'élément de contact (5, 21).

4. Système selon l'une des revendications précédentes, **caractérisé en ce que** l'élément de contact (5, 21) comporte un côté de vissage (8, 17) présentant un filetage (12, 18), ainsi qu'un côté de contact (10, 16) présentant les évidements (13, 15) destinés à recevoir les brins conducteurs électriques individuels (6, 19), et **en ce que** le côté de contact (10, 16) présente une hauteur plus faible que celle du côté de vissage (8, 17).

5. Système selon la revendication 4, **caractérisé en ce que** l'élément de contact (5, 21) est plan sur une face, et est, sur l'autre face, d'une configuration étagée pour créer les hauteurs différentes du côté de vissage (8, 17) et du côté de contact (10, 16), et **en ce que** les extrémités libres des brins conducteurs électriques (6, 19) dépassent sur la face étagée.

6. Système selon l'une des revendications précédentes, **caractérisé en ce que** les évidements (13, 15) sont agencés en une ou plusieurs rangées.

7. Système selon la revendication 5, **caractérisé en ce que** la face étagée du côté de contact (10, 16) est recouverte d'une masse durcissable (11).

8. Sous-groupe électrique comprenant un système selon l'une des revendications précédentes et un boitier, **caractérisé en ce que** la face étagée de l'élément de contact (5) est dirigée vers le côté extérieur du boitier (2), et **en ce que** l'élément de contact (5) dépasse avec son côté de vissage (8), hors du boitier (2), et **en ce que** les brins conducteurs électriques (6) reliés à l'élément de contact (5) par une liaison de brasage (14) ou une liaison de soudage, sont agencés en totalité à l'intérieur du boitier (2).
